# EUROPÄISCHE PATENTSCHRIFT

(11) **EP 3 207 320 B1**
(45) Veröffentlichungstag und Bekanntmachung des Hinweises auf die Patenterteilung: **30.06.2021**
(21) Anmeldenummer: 15771022.9
(22) Anmeldetag: 23.09.2015
(51) Int. Cl.: F25J 3/04

(54) **VERFAHREN UND VORRICHTUNG ZUR VARIABLEN GEWINNUNG VON ARGON DURCH TIEFTEMPERATURZERLEGUNG**
METHOD AND DEVICE FOR VARIABLE EXTRACTION OF ARGON BY CRYOGENIC DECOMPOSITION OF AIR
PROCÉDÉ ET DISPOSITIF DESTINÉS À L'OBTENTION VARIABLE D'ARGON PAR LA DÉCOMPOSITION À BASSE TEMPÉRATURE DE L'AIR

(30) Priorität: 16.10.2014 EP 14003544
(43) Veröffentlichungstag der Anmeldung: 23.08.2017
(73) Patentinhaber: Linde GmbH, 82049 Pullach (DE)
(72) Erfinder: LOCHNER, Stefan, 85567 Grafing (DE)
(74) Vertreter: Imhof, Dietmar
(86) Internationale Anmeldenummer: PCT/EP2015/001886
(87) Internationale Veröffentlichungsnummer: WO 2016/058666

(56) Entgegenhaltungen:
- EP-A1- 1 482 266
- FR-A1- 2 943 773
- JP-A- H1 082 582
- JP-A- S5 449 978
- US-A1- 2012 125 045
- US-B1- 6 269 659

## Beschreibung

Die Erfindung betrifft ein Verfahren gemäß dem Oberbegriff des Patentanspruchs 1 und eine Vorrichtung gemäß dem Oberbegriff des Patentanspruchs 9. Ein solches Verfahren und eine solche Vorrichtung sind aus den Druckschriften EP1482266 A1, US2012/0125045 A1 und FR2943773 A1 bekannt.

Eine bekannte Art der Argongewinnung ist beispielsweise in EP 2600090 A1 beschrieben. Im Anschluss an ein Zwei- oder Mehr-Säulen-Verfahren zur Stickstoff-SauerstoffTrennung werden dabei in einer Rohargonsäule (die hier zweiteilig ausgeführt ist) Argon und Sauerstoff getrennt und in einem weiteren Schritt, der Reinargonsäule, Argon und Stickstoff. Das Rohargon aus der Rohargonsäule wird gasförmig in die Reinargonsäule eingeleitet.

Als "argonangereichert" wird hier ein Strom bezeichnet, der eine höhere Argonkonzentration als Luft aufweist.

Die Rohargonsäule kann einteilig oder mehrteilig ausgeführt werden. Sie weist einen Kopfkondensator auf, der mit einer Flüssigkeit aus dem Luftzerlegungsverfahren im engeren Sinne gekühlt wird, insbesondere mit Sumpfflüssigkeit der Hochdrucksäule. Üblicherweise wird der gesamte flüssige Reinargon-Produktstrom vom Sumpf der Reinargonsäule als Endprodukt abgezogen. Das Endprodukt wird beispielsweise unmittelbar als Flüssigprodukt gewonnen und in einen Flüssigtank eingeleitet. Alternativ wird es flüssig aus der Reinargonsäule oder aus dem Tank entnommen, flüssig auf Druck gebracht und im Hauptwärmetauscher angewärmt und direkt als Druckgasprodukt einem Verbraucher zugeführt. Das Argon wird in vielen Fällen als Flüssigprodukt vertrieben.

Der Absatz für Flüssigargon schwankt in Abhängigkeit vom Markt. Bei manchen Direktverbrauchern von Argon schwankt der Argonbedarf ebenfalls zyklisch oder unregelmäßig, wobei der Sauerstoff- und/oder der Stickstoffbedarf (Hauptproduktbedarf) gleich bleibt. Üblicherweise werden in solchen Fällen die Roh- und Reinargonsäule entsprechend hoch- und heruntergefahren, das heißt mit schwankendem Durchsatz betrieben.

Der Erfindung liegt die Aufgabe zugrunde, in einem eingangs genannten Verfahren die Effizienz der Sauerstoffgewinnung bei relativ zum Hauptproduktbedarf schwankendem Argonbedarf zu erhöhen. Unter "Effizienz" der Sauerstofftrennung wird hier die Sauerstoffausbeute, insbesondere der Energieaufwand pro Nm³ erzeugten Sauerstoffs) bei gleich bleibender Reinheit des Sauerstoffprodukts verstanden.

Diese Aufgabe wird durch die Gesamtheit der Merkmale des Patentanspruchs 1 gelöst. Insbesondere wird in einem zweiten Betriebsmodus bei reduziertem Argonbedarf mindestens ein gasfömiger Argon-Rückstrom aus der Rohargonsäule, ihrem Kopfkondensator, der Reinargonsäule oder der Kopfkondensator abgezogen, um die Reinargonproduktion zu vermindern oder ganz abzuschalten. Der gasförmige Argon-Rückstrom wird ohne Vermischung mit einem anderen Strom in einer separaten Passage des Hauptwärmetauschers angewärmt.

Im Rahmen der Erfindung hat sich herausgestellt, dass die Effizienz der Sauerstofferzeugung von der Güte der Argonabtrennung abhängt. Deshalb wird auch dann, wenn das Argonprodukt nicht oder nicht in vollem Umfang benötigt wird, bei der Erfindung versucht, die Argonausbeute so hoch wie möglich zu halten. Fährt man - wie im Stand der Technik - den Umsatz der Argonsäulen herunter, gewinnt man nur die Verflüssigungsleistung für das nicht benötigte Argon, dafür verliert die Sauerstofftrennung aber an Effizienz.

Der gasförmige Argon-Rückstrom weist einen Argongehalt auf, der mindestens doppelt so hoch ist wie derjenige des argonangereicherten Stroms aus der Niederdrucksäule (gemessen in molaren Mengen). Die in ihm enthaltene Kälte wird im Hauptwärmetauscher zurückgewonnen, indem der gasförmige Argon-Rückstrom ohne Vermischung mit einem anderen Strom in einer separaten Passage des Hauptwärmetauschers angewärmt wird.

Im Rahmen der Erfindung kann die Rohargonsäule oder ein Teil von ihr bei variabler Argonproduktion mit konstantem Durchsatz gefahren werden beziehungsweise mit dem nominalen oder maximalen Durchsatz, für den der Prozess ausgelegt ist. Die Sauerstoffausbeute und die Sauerstoffreinheit bleiben damit konstant hoch.

Im Allgemeinen wird in dem ersten Betriebsmodus die gesamte Reinargon-Produktmenge als Endprodukt abgeführt. Der "zweite Betriebsmodus" kann dann durch jede Betriebsart gebildet werden, bei der die Endproduktmenge kleiner als im ersten Betriebsmodus ist. Der überschüssige Teil der Reinargon-Produktmenge wird dann als gasfömiger Argon-Rückstrom schon vor der Reinargonsäule oder aus der Reinargonsäule abgezogen, bevor er in den Sumpf der Reinargonsäule gelangt. Im Extremfall wird überhaupt kein Argon-Endprodukt erzeugt und die Reinargonsäule gibt lediglich Restgas am Kopf ab.

In speziellen Fällen, kann aber auch im "ersten Betriebsmodus" bereits eine erste Menge an Argon-Rückstrom zum Hauptwärmetauscher geführt werden; in diesem Fall ist im "zweiten Betriebsmodus" die Menge an Argon-Rückstrom zum Hauptwärmetauscher größer als beim "ersten Betriebsmodus"
Zwar wurde schon in US 6269659 B1 vorgeschlagen, bei reduziertem Argonbedarf mindestens einen Teil der Rohargonfraktion vom Kopf der Rohargonsäule zu verdampfen, mit einem Restgasstrom aus einer der Säulen des Luftzerlegers im engeren Sinne zu vermischen und im Hauptwärmetauscher des Luftzerlegers anzuwärmen.

Diese Lösung kann jedoch nicht auf Prozesse angewandt werden, bei denen die Rohargonfraktion gasförmig aus der Rohargonsäule abgezogen und gasförmig in die Reinargonsäule eingeleitet wird.

Grundsätzlich kann ein Teil des gasförmigen Argon-Rückstroms mit jedem Rückstrom aus der Niederdrucksäule vermischt werden, sofern dies vom Druckniveau möglich ist. Bevorzugt wird jedoch mindestens einer der folgenden Rückströme gewählt:
- gasförmiger Stickstoff-Produktstrom vom Kopf der Niederdrucksäule
- Unrein-Stickstoffstrom von einer Zwischenstelle der Niederdrucksäule

Hierdurch werden die Reinprodukte der Niederdrucksäule nicht verunreinigt und das Argonprodukt kann zur Regenerierung von Adsorbern oder in einem Verdunstungskühler sinnvoll genutzt werden.

Vorzugsweise wird während des Übergangs vom ersten in den zweiten Betriebsmodus die absolute Gesamtargonmenge, die aus Rohargonsäule und Reinargonsäule entnommen wird, im Wesentlichen konstant gehalten.

Unter "im Wesentlichen konstant" wird hier eine Abweichung von weniger als 5 mol-%, insbesondere von weniger als 2,5 % verstanden.

Diese Gesamtargonmenge setzt sich im ersten Betriebsmodus aus der Argonproduktmenge und der Argonmenge zusammen, die im Restgas vom Kopf der Reinargonsäule enthalten ist. Wenn zum Beispiel im zweiten Betriebsmodus überhaupt kein Argonprodukt gewonnen wird, addieren sich das in dem oder den Argon-Rückströmen enthaltene Argon und die Argonmenge, die im Restgas vom Kopf der Reinargonsäule enthalten ist, zur Gesamtargonmenge.

Im Folgenden werden verschiedene Möglichkeiten des Abzugs des Argon-Rückstroms diskutiert. Im Rahmen der Erfindung gibt es insbesondere die folgenden Quellen für den Argon-Rückstrom:
- Der gasförmige Argon-Rückstrom wird durch mindestens einen Teil der Rohargonfraktion gebildet.
- Der gasförmige Argon-Rückstrom wird von einer Zwischenstelle der Rohargonsäule abgezogen, also mit einem höheren Argongehalt als die Rohargonfraktion.

Bei einer geteilten Rohargonsäule kann der gasförmige Argon-Rückstrom außerdem:
- von einer Zwischenstelle des ersten Abschnitts der Rohargonsäule und/oder
- der gasförmige Argon-Rückstrom vom Kopf des ersten Abschnitts der Rohargonsäule abgezogen werden.

In einer weiteren Variante wird
- ein gasförmiger Strom aus der Reinargonsäule von einer beliebigen Stelle abgezogen, zum Beispiel vom Kopf (gegebenenfalls aus dem Kopfkondensator der Reinargonsäule), direkt über dem Sumpf oder an jeder Zwischenstelle zwischen Sumpf und Kopf.

Die Erfindung sowie weitere Einzelheiten der Erfindung werden im Folgenden anhand eines in der Zeichnung schematisch dargestellten Ausführungsbeispiels näher erläutert. Dabei ist der warme Teil der Anlage besonders schematisch abgebildet; außerdem wurden Maschinen wie Turbinen und Nachverdichter weggelassen.

Atmosphärische Luft wird durch ein Filter 2 von einem Luftverdichter 3 angesaugt. Die Druckluft 4 aus dem Luftverdichter 3 wird in einer Vorkühleinrichtung 5 gekühlt und in einer Reinigungsvorrichtung 6 gereinigt. Die gereinigte Luft 7 wird einem Hauptwärmetauscher 8 zugeführt. Ein erster kalter Luftstrom 9 wird im Wesentlichen gasförmig in die Hochdrucksäule 10 eingeleitet. Die Hochdrucksäule 10 ist Teil einer Doppelsäule, die außerdem eine Niederdrucksäule 11 und einen Hauptkondensator 12 aufweist. Diese Apparate sind Teil eines Destillationssäulen-Systems.

Ein zweiter kalter Luftstrom 13, der gegebenenfalls vom Strom 7 abgezweigt und auf einen hohen Druck verdichtet wurde, wird in einem Ventil 14 entspannt und zum großen Teil flüssig in die Hochdrucksäule 10 eingeleitet (15). Ein Teil 16 dieser Flüssigkeit wird gleich wieder abgezogen, in einem Unterkühlungs-Gegenströmer 17 abgekühlt und über Leitung 18 in die Niederdrucksäule 11 eingeleitet. Eine sauerstoffangereicherte Fraktion 19 aus dem Sumpf der Hochdrucksäule 10 wird im Unterkühlungs-Gegenströmer 17 abgekühlt. Die gekühlte sauerstoffangereiche Fraktion 20 wird zu einem ersten Teil 21 durch die Sumpfheizung 91 der Reinargonsäule 83 und weiter in den Verdampfungsraum des Rohargonsäulen-Kopfkondensators 90 geleitet. Ein zweiter Teil 22 strömt direkt in den Verdampfungsraum des Reinargonsäulen-Kopfkondensators 91. Die flüssig verbliebenen und die gasförmigen Anteile aus den Kopfkondensatoren werden paarweise vereinigt und über die Leitungen 23 und 24 in die Niederdrucksäule 11 eingespeist. Alternativ können diese Ströme jeweils separat in die Niederdrucksäule geführt werden.

Ein Teil des Kopfstickstoffs 25 der Hochdrucksäule 10 wird in dem Hauptkondensator 12 kondensiert und zu einem ersten Teil 26 auf die Hockdrucksäule aufgegeben. Ein zweiter Teil 27 des flüssigen Stickstoffs strömt durch den Unterkühlungs-Gegenströmer 17 und durch Leitung 28 zum Kopf der Niederdrucksäule.

Als Produkte verlassen die Doppelsäule die folgenden Ströme:
- Flüssiger Stickstoff (LIN) vom Kopf der Niederdrucksäule
- Gasförmiger außenverdichteter Stickstoff (GAN-EC) über die Leitungen 28, 29, 30
- Gasförmiger Unreinstickstoff über die Leitungen 32, 34
- Innenverdichteter Sauerstoff (GOX-IC) über die Leitungen 35, 37, 38 und Pumpe 36 (alternativ könnte ein Nebenkondensator eingesetzt werden)
- Flüssiger Sauerstoff (LOX) über Leitung 41
- Druckstickstoff als Dichtgas (Sealgas) über die Leitungen 39, 40

Außerdem kann über die Leitung X gasförmiger Sauerstoff vom Sumpf der Niederdrucksäule 11 in die Restgasleitung 33 eingespeist werden.

Im Folgenden wird nun die Argongewinnung beschrieben. Ein argonangereicherter Strom 80 aus der Niederdrucksäule 11 wird in eine Rohargonsäule eingeleitet, die in dem Beispiel als geteilte Rohargonsäule mit zwei Abschnitten 81, 82 ausgebildet ist. Im Normalbetrieb ("erster Betriebsmodus") wird der Kopfdampf 70 des ersten Abschnitts 81 vollständig über Leitung 70a in den zweiten Abschnitt 82 eingeleitet. Im Kopfkondensator 90 wird Rücklaufflüssigkeit erzeugt. Die im Sumpf des zweiten Abschnitts 82 ankommende Flüssigkeit 87 wird mittels einer Pumpe 88 über Leitung 89 auf den Kopf des ersten Abschnitts 81 aufgegeben. Die Flüssigkeit 84, die sich im Sumpf des ersten Abschnitts 81 sammelt, wird ebenfalls gepumpt und über Leitung 6 in die Niederdrucksäule 11 zurückgeleitet.

Vom Kopf des zweiten Abschnitts 82 der Rohargonsäule, genauer aus dem Verflüssigungsraum des Kopfkondensators 90 wird eine gasförmige Rohargonfraktion 71 entnommen und in vollem Umfang gasförmig in die Reinargonsäule 83 eingeleitet. Vom Sumpf der Reinargonsäule 83 wird ein flüssiger Reinargon-Produktstrom 72 entnommen. Vom Kopfkondensator 91 der Reinargonsäule wird ein Restgasstrom 73 abgezogen und in die Atmosphäre (ATM) abgeblasen.

Für den zweiten Betriebsmodus sind in der Zeichnung verschiedene Varianten der erfindungsgemäßen Ableitung eines Argon-Rückstroms gezeigt. Grundsätzlich ist es auch in einer realen Anlage möglich, zwei oder mehr der Varianten gleichzeitig zu realisieren. In der Regel wird man sich aber für eine einzige Variante entscheiden.

In einer Variante wird der gasförmige Argon-Rückstrom oder ein Teil von ihm durch einen Teil des Kopfdampfs 70 des ersten Abschnitts 81 der Rohargonsäule gebildet. Er wird mit Hilfe der Leitungen 101, 102a, 105, 106, 107 durch die separate Passage 108 des Hauptwärmetauschers geleitet. Ein Teil 102b kann in den Unreinstickstoff 32 stromabwärts des Unterkühlungs-Gegenströmers 17 eingeleitet werden; alternativ kann die Einleitung stromaufwärts des Unterkühlungs-Gegenströmers 17 durchgeführt werden.

In einer weiteren Variante der Erfindung wird der gasförmige Argon-Rückstrom durch einen Teil der Rohargonfraktion 71 oder durch die gesamte Rohargonfraktion 71 gebildet und über die Leitungen 103, 104, 106 in die separate Passage 108 des Hauptwärmetauschers geleitet. Ein Teil davon kann abweichend in den gasförmigen Stickstoff-Produktstrom 30 stromabwärts des Unterkühlungs-Gegenströmers 17 eingeleitet werden (Leitungen 103, 104, 105); alternativ kann die Einleitung stromaufwärts des Unterkühlungs-Gegenströmers 17 durchgeführt werden.

Der Argon-Rückstrom wird im zweiten Betriebsmodus durch eine separate Passage 108 des Hauptwärmetauschers 8 geführt. Unter "Passage" wird hier eine Mehrzahl von Durchgängen des Hauptwärmetauschers 8 verstanden, die von dem gleichen Strom durchströmt werden.

Selbstverständlich können im Rahmen der Erfindung die verschiedenen Entnahmen 101, 103 des Argon-Rückstroms jeweils mit jeder Art der Führung durch den Hauptwärmetauscher 8 kombiniert werden.

In einem zweiten Betriebsmodus mit verringertem Argonproduktbedarf wird die Leitung 101 geöffnet, und 0 bis 3,5 % des Kopfdampfs 70 beziehungsweise des aufsteigenden Dampfs in der Rohargonsäule 81, 82 werden in den Hauptwärmetauscher 8 geführt. In einem konkreten Zahlenbeispiel werden als Produkt vom Betreiber nur 70 % der maximal möglichen Argonmenge benötigt. Die "zweite Reinargon-Produktmenge" beträgt damit 70 % des maximalen Argonprodukts. Der Argon-Rückstrom 101 umfasst dann beispielsweise 1 % des Kopfdampfs 70. Der Rest des Kopfdampfs 70 der Rohargonsäule wird über Leitung 70a weiterhin in den zweiten Abschnitt 82 der Rohargonsäule eingeleitet.

## Patentansprüche

1. Verfahren zur variablen Gewinnung von Argon durch Tieftemperaturzerlegung, bei dem
- Einsatzluft (1, 4, 7) in einem Hauptwärmetauscher (8) abgekühlt wird,
- abgekühlte Einsatzluft (9, 13) in ein Destillationssäulen-System eingeleitet wird, das eine Hochdrucksäule (10) und eine Niederdrucksäule (11) aufweist,
- ein argonangereicherter Strom (80) aus der Niederdrucksäule (11) in eine Rohargonsäule (81, 82) eingeleitet wird,
- eine Rohargonfraktion (71) gasförmig vom Kopf der Rohargonsäule (81, 82) oder von deren Kopfkondensator (90) abgezogen wird,
- die Rohargonfraktion (71) gasförmig in eine Reinargonsäule (83) eingeleitet wird,
- vom Sumpf der Reinargonsäule (3) ein flüssiger Reinargon-Produktstrom (72) entnommen wird und
- in einem ersten Betriebsmodus eine erste Reinargon-Produktmenge als Endprodukt abgeführt wird,
**dadurch gekennzeichnet, dass**
- in einem zweiten Betriebsmodus eine zweite Reinargon-Produktmenge als Endproduktmenge abgeführt wird, die kleiner ist als die erste Reinargon-Produktmenge und
- in dem zweiten Betriebsmodus
- ein gasfömiger Argon-Rückstrom (101, 103) an einer oder mehreren der folgenden Stellen abgezogen wird:
- Rohargonsäule (81, 82),
- Kopfkondensator (90) der Rohargonsäule,
- Reinargonsäule (83)
- Kopfkondensator (91) der Reinargonsäule,
- in dem ersten Betriebsmodus kein gasförmiger Argon-Rückstrom oder eine geringere Menge an Argon-Rückstrom als in dem zweiten Betriebsmodus abgezogen wird,
- wobei der Argongehalt des gasförmigen Argon-Rückstroms (101, 103) mindestens doppelt so hoch wie derjenige des argonangereicherten Stroms (80) aus der Niederdrucksäule ist,
- der gasförmige Argon-Rückstrom (101, 103) im Hauptwärmetauschers (8) angewärmt wird und
- mindestens ein Teil des gasförmigen Argon-Rückstroms (101, 103) ohne Vermischung mit einem anderen Strom in einer separaten Passage (108) des Hauptwärmetauschers (8) angewärmt wird.

2. Verfahren nach Anspruch 1, **dadurch gekennzeichnet, dass** ein Teil des gasförmigen Argon-Rückstroms (101, 103) stromaufwärts des Hauptwärmetauschers (8) in einen Rückstrom (30, 32) aus der Niederdrucksäule (11) eingeleitet und gemeinsam mit diesem im Hauptwärmetauscher (8) angewärmt wird.

3. Verfahren nach einem der Ansprüche 1 bis 2, **dadurch gekennzeichnet, dass** in dem zweiten Betriebsmodus ein Teil des gasförmigen Argon-Rückstroms (101, 103) in mindestens einen der folgenden Rückströme aus der Niederdrucksäule eingeleitet (102, 105) wird:
- in einen gasförmigen Stickstoff-Produktstrom (30) vom Kopf der Niederdrucksäule (11)
- in einen Unrein-Stickstoffstrom (32) von einer Zwischenstelle der Niederdrucksäule (11).

4. Verfahren nach einem der Ansprüche 1 bis 3, **dadurch gekennzeichnet, dass** während des Übergangs vom ersten in den zweiten Betriebsmodus die absolute Gesamtargonmenge, die aus Rohargonsäule und Reinargonsäule entnommen wird, im Wesentlichen konstant gehalten wird.

5. Verfahren nach einem der Ansprüche 1 bis 4, **dadurch gekennzeichnet, dass** der gasförmige Argon-Rückstrom (103) durch mindestens einen Teil der Rohargonfraktion (71) gebildet wird.

6. Verfahren nach einem der Ansprüche 1 bis 5, **dadurch gekennzeichnet, dass** der gasförmige Argon-Rückstrom (101) einen höheren Sauerstoffgehalt als die Rohargonfraktion (71) aufweist.

7. Verfahren nach Anspruch 6, **dadurch gekennzeichnet, dass**
- die Rohargonsäule einen ersten Abschnitt (81) und einen zweiten Abschnitt (82) aufweist, die separate Behälter aufweisen,
- der argonangereicherte Strom (80) aus der Niederdrucksäule (11) in den ersten Abschnitt (81) eingeleitet wird und
- der gasförmige Argon-Rückstrom (101) aus dem ersten Abschnitt (81), insbesondere von dessen Kopf, abgezogen wird.

8. Verfahren nach einem der Ansprüche 1 bis 7, **dadurch gekennzeichnet, dass** der gasförmige Argon-Rückstrom aus der Reinargonsäule (83) oder deren Kopfkondensator (91) entnommen wird.

9. Vorrichtung zur variablen Gewinnung von Argon durch Tieftemperaturzerlegung, mit
- einem Destillationssäulen-System, das eine Hochdrucksäule (10) und eine Niederdrucksäule (11) aufweist,
- einer Rohargonsäule (81, 82) und einer Reinargonsäule (83),
- einem Hauptwärmetauscher (8) zum Abkühlen von Einsatzluft (1, 4, 7),
- Mitteln zum Einleiten abgekühlter Einsatzluft (9, 13) in das Destillationssäulen-System,
- Mitteln zum Einleiten eines argonangereicherten Stroms (80) aus der Niederdrucksäule (11) in die Rohargonsäule (81, 82),
- Mitteln zum gasförmigen Abziehen einer Rohargonfraktion (71) vom Kopf der Rohargonsäule (81, 82) oder von deren Kopfkondensator (90),
- Mitteln zum gasförmigen Einleiten der Rohargonfraktion (71) in die Reinargonsäule (83),
- Mitteln zum Entnehmen eines flüssigen Reinargon-Produktstroms (72) vom Sumpf der Reinargonsäule (3),
- Mitteln zum Abziehen eines gasförmigen Argon-Rückstroms (101, 103) an einer oder mehreren der folgenden Stellen:
- Rohargonsäule (81, 82),
- Kopfkondensator (90) der Rohargonsäule,
- Reinargonsäule (83)
- Kopfkondensator (91) der Reinargonsäule,
**gekennzeichnet durch**
- Mittel zum Einleiten des gasförmigen Argon-Rückstroms (101, 103) ohne Vermischung mit einem anderen Strom in eine separate Passage (108) des Hauptwärmetauschers (8) und durch
- eine Regeleinrichtung zum Umschalten zwischen einem ersten und einem zweiten Betriebsmodus, wobei
- in einem ersten Betriebsmodus
- eine erste Reinargon-Produktmenge über die Mittel zum Entnehmen eines flüssigen Reinargon-Produktstroms (72) als Endprodukt abgeführt wird und
- eine erste Rückstrommenge, die auch null sein kann, über die Mittel zum Abziehen eines gasförmigen Argon-Rückstroms (101, 103) abgezogen wird,
- in einem zweiten Betriebsmodus
- eine zweite Reinargon-Produktmenge über die Mitteln zum Entnehmen eines flüssigen Reinargon-Produktstroms (72) als Endproduktmenge abgeführt wird, die kleiner ist als die erste Reinargon-Produktmenge und
- eine zweite Rückstrommenge über die Mittel zum Abziehen eines gasförmigen Argon-Rückstroms (101, 103) abgezogen wird, die größer als die erste Rückstrommenge ist.

## Claims

1. Method for variable extraction of argon by cryogenic separation, in which
- feed air (1, 4, 7) is cooled in a main heat exchanger (8),
- cooled feed air (9, 13) is introduced into a distillation column system, which has a high-pressure column (10) and a low-pressure column (11),
- an argon-enriched flow (80) is introduced from the low-pressure column (11) into a crude argon column (81, 82),
- a crude argon fraction (71) is drawn off in gaseous form from the head of the crude argon column (81, 82) or from the head condenser (90) thereof,
- the crude argon fraction (71) is introduced in gaseous form into a pure argon column (83),
- a liquid pure argon product flow (72) is removed from the sump of the pure argon column (3) and
- in a first operating mode, a first pure argon product quantity is discharged as an end product,
**characterized in that**
- in a second operating mode, a second pure argon product quantity is discharged as an end product quantity, which is smaller than the first pure argon product quantity, and
- in the second operating mode,
- a gaseous argon return flow (101, 103) is drawn off at one or more of the following locations:
- crude argon column (81, 82),
- head condenser (90) of the crude argon column,
- pure argon column (83),
- head condenser (91) of the pure argon column,
- in the first operating mode, no gaseous argon return flow is drawn off, or a quantity of argon return flow that is lower than in the second operating mode is drawn off,
- wherein the argon content of the gaseous argon return flow (101, 103) is at least twice as high as that of the argon-enriched flow (80) from the low-pressure column,
- the gaseous argon return flow (101, 103) is heated in the main heat exchanger (8), and
- at least a portion of the gaseous argon return flow (101, 103) is heated without mixing with another flow in a separate passage (108) of the main heat exchanger (8).

2. Method according to Claim 1, **characterized in that** a portion of the gaseous argon return flow (101, 103) is introduced into a return flow (30, 32) from the low-pressure column (11) upstream of the main heat exchanger (8) and is heated together therewith in the main heat exchanger (8).

3. Method according to one of Claims 1 to 2, **characterized in that** in the second operating mode, a portion of the gaseous argon return flow (101, 103) is introduced (102, 105) into at least one of the following return flows from the low-pressure column:
- into a gaseous nitrogen product flow (30) from the head of the low-pressure column (11),
- into an unpurified nitrogen flow (32) from an intermediate point of the low-pressure column (11).

4. Method according to one of Claims 1 to 3, **characterized in that** during the transition from the first to the second operating mode, the absolute total argon quantity which is removed from the crude argon column and the pure argon column is kept substantially constant.

5. Method according to one of Claims 1 to 4, **characterized in that** the gaseous argon return flow (103) is formed by at least a portion of the crude argon fraction (71).

6. Method according to one of Claims 1 to 5, **characterized in that** the gaseous argon return flow (101) has a higher oxygen content than the crude argon fraction (71).

7. Method according to Claim 6, **characterized in that**
- the crude argon column has a first section (81) and a second section (82), which have separate containers,
- the argon-enriched flow (80) from the low-pressure column (11) is introduced into the first section (81), and
- the gaseous argon return flow (101) is drawn off from the first section (81), in particular from the head thereof.

8. Method according to one of Claims 1 to 7, **characterized in that** the gaseous argon return flow is removed from the pure argon column (83) or the head condenser (91) thereof.

9. Device for variable extraction of argon by cryogenic separation, comprising
- a distillation column system, which has a high-pressure column (10) and a low-pressure column (11),
- a crude argon column (81, 82) and a pure argon column (83),
- a main heat exchanger (8) for cooling feed air (1, 4, 7),
- means for introducing cooled feed air (9, 13) into the distillation column system,
- means for introducing an argon-enriched flow (80) from the low-pressure column (11) into the crude argon column (81, 82),
- means for the gaseous drawing off of a crude argon fraction (71) from the head of the crude argon column (81, 82) or from the head condenser (90) thereof,
- means for the gaseous introduction of the crude argon fraction (71) into the pure argon column (83),
- means for removing a liquid pure argon product flow (72) from the sump of the pure argon column (3),
- means for drawing off a gaseous argon return flow (101, 103) at one or more of the following locations:
- crude argon column (81, 82),
- head condenser (90) of the crude argon column,
- pure argon column (83),
- head condenser (91) of the pure argon column,
**characterized by**
- means for introducing the gaseous argon return flow (101, 103) without mixing with another flow into a separate passage (108) of the main heat exchanger (8) and by
- a control device for switching between a first and a second operating mode, wherein
- in a first operating mode,
- a first pure argon product quantity is discharged as an end product via the means for removing a liquid pure argon product flow (72), and
- a first return flow quantity, which may also be zero, is drawn off via the means for drawing off a gaseous argon return flow (101, 103),
- in a second operating mode,
- a second pure argon product quantity is discharged via the means for removing a liquid pure argon product flow (72) as an end product quantity which is smaller than the first pure argon product quantity, and
- a second return flow quantity which is greater than the first return flow quantity is drawn off via the means for drawing off a gaseous argon return flow (101, 103).

## Revendications

1. Procédé destiné à l'obtention variable d'argon par fractionnement à basse température, dans lequel
- de l'air de charge (1, 4, 7) est refroidi dans un échangeur de chaleur principal (8),
- l'air de charge refroidi (9, 13) est introduit dans un système de colonnes de distillation, qui comporte une colonne haute pression (10) et une colonne basse pression (11),
- un flux de produit enrichi en argon (80) provenant de la colonne basse pression (11) est introduit dans une colonne d'argon brut (81, 82),
- une fraction d'argon brut (71) sous forme gazeuse est extraite de la tête de la colonne d'argon brut (81, 82) ou de son condenseur de tête (90),
- la fraction d'argon brut (71) sous forme gazeuse est introduite dans une colonne d'argon pur (83),
- depuis le bain de liquide de la colonne d'argon pur (3), un courant de produit d'argon pur fluide (72) est retiré et
- dans un premier mode de fonctionnement, une première quantité de produit d'argon pur est évacuée sous la forme d'un produit final,
**caractérisé en ce que**
- dans un second mode de fonctionnement, une seconde quantité de produit d'argon pur est évacuée sous forme de quantité de produit final, qui est inférieure à la première quantité de produit d'argon pur et
- dans le second mode de fonctionnement
- un courant de retour d'argon gazeux (101, 103) est extrait au niveau d'un ou plusieurs des emplacements suivants :
- la colonne d'argon brut (81, 82),
- le condenseur de tête (90) de la colonne d'argon brut,
- la colonne d'argon pur (83)
- le condenseur de tête (91) de la colonne d'argon pur,
- dans le premier mode de fonctionnement, aucun courant de retour d'argon gazeux ou une quantité inférieure de courant de retour d'argon est extrait(e) par rapport au second mode de fonctionnement,
- la teneur en argon du courant de retour d'argon gazeux (101, 103) étant au moins deux fois plus élevée que celle du courant enrichi en argon (80) depuis la colonne basse pression,
- le courant de retour d'argon gazeux (101, 103) est chauffé dans l'échangeur de chaleur principal (8) et
- au moins une partie du courant de retour d'argon gazeux (101, 103) est chauffé sans mélange avec un autre courant dans un passage séparé (108) de l'échangeur de chaleur principal (8).

2. Procédé selon la revendication 1, **caractérisé en ce qu'**une partie du courant de retour d'argon gazeux (101, 103) est introduit en amont de l'échangeur de chaleur principal (8) dans un courant de retour (30, 32) provenant de la colonne basse pression (11) et chauffé conjointement avec celui-ci dans l'échangeur de chaleur principal (8).

3. Procédé selon l'une quelconque des revendications 1 à 2, **caractérisé en ce que** dans le second mode de fonctionnement, une partie du courant de retour d'argon gazeux (101, 103) est introduit (102, 105) dans au moins un des courants de retour suivants provenant de la colonne basse pression :
- dans un courant de produit d'azote gazeux (30) provenant de la tête de la colonne basse pression (11)
- dans un courant d'azote impur (32) provenant d'un emplacement intermédiaire de la colonne basse pression (11).

4. Procédé selon l'une quelconque des revendications 1 à 3, **caractérisé en ce que** pendant la transition du premier au second mode de fonctionnement, la quantité d'argon totale absolue, qui est retirée de la colonne d'argon brut et de la colonne d'argon pur, est maintenue essentiellement constante.

5. Procédé selon l'une quelconque des revendications 1 à 4, **caractérisé en ce que** le courant de retour d'argon gazeux (103) est formé par au moins une partie de la fraction d'argon brut (71).

6. Procédé selon l'une quelconque des revendications 1 à 5, **caractérisé en ce que** le courant de retour d'argon gazeux (101) comporte une teneur en oxygène supérieure à la fraction d'argon brut (71).

7. Procédé selon la revendication 6, **caractérisé en ce que**
- la colonne d'argon brut présente une première section (81) et une seconde section (82), qui comportent des récipients séparés,
- le courant enrichi en argon (80) provenant de la colonne basse pression (11) est introduit dans la première section (81) et
- le courant de retour d'argon gazeux (101) est extrait de la première section (81), en particulier de sa tête.

8. Procédé selon l'une quelconque des revendications 1 à 7, **caractérisé en ce que** le courant de retour d'argon gazeux est retiré de la colonne d'argon pur (83) ou de son condenseur de tête (91).

9. Dispositif destiné à l'obtention variable d'argon par fractionnement à basse température, comprenant
- un système de colonnes de distillation, qui comporte une colonne haute pression (10) et une colonne basse pression (11),
- une colonne d'argon brut (81, 82) et une colonne d'argon pur (83),
- un échangeur de chaleur principal (8) pour le refroidissement d'air de charge (1, 4, 7),
- des moyens d'introduction de l'air de charge refroidi (9, 13) dans le système de colonnes de distillation,
- des moyens d'introduction d'un courant enrichi en argon (80) provenant de la colonne basse pression (11) dans la colonne d'argon brut (81, 82),
- des moyens d'extraction sous forme gazeuse d'une fraction d'argon brut (71) depuis la tête de la colonne d'argon brut (81, 82) ou depuis son condenseur de tête (90),
- des moyens d'introduction sous forme gazeuse de la fraction d'argon brut (71) dans la colonne d'argon pur (83),
- des moyens de retrait d'un courant de produit d'argon pur fluide (72) depuis le bain de liquide de la colonne d'argon pur (3),
- des moyens d'extraction d'un courant de retour d'argon gazeux (101, 103) au niveau de l'un ou de plusieurs des emplacements suivants :
- la colonne d'argon brut (81, 82),
- le condenseur de tête (90) de la colonne d'argon brut,
- la colonne d'argon pur (83)
- le condenseur de tête (91) de la colonne d'argon pur,
**caractérisé par**
- des moyens d'introduction du courant de retour d'argon gazeux (101, 103) sans mélange avec un autre courant dans un passage séparé (108) de l'échangeur de chaleur principal (8) et par
- un dispositif de régulation pour commuter entre un premier et un second mode de fonctionnement, dans lequel
- dans un premier mode de fonctionnement
- une première quantité de produit d'argon pur est évacuée par le biais des moyens de retrait d'un courant de produit d'argon pur fluide (72) sous forme de produit final et
- une première quantité de retour, qui peut également être nulle, est extraite par le biais des moyens d'extraction d'un courant de retour d'argon gazeux (101, 103),
- dans un second mode de fonctionnement
- une seconde quantité de produit d'argon pur est évacuée par le biais des moyens de retrait d'un courant de produit d'argon pur fluide (72) sous forme de quantité de produit final, qui est inférieure à la première quantité de produit d'argon pur et
- une seconde quantité de retour est extraite par le biais des moyens d'extraction d'un courant de retour d'argon gazeux (101, 103), qui est supérieure à la première quantité de retour.
